# EUROPÄISCHE PATENTSCHRIFT

(11) **EP 0 041 280 B1**
(45) Veröffentlichungstag und Bekanntmachung des Hinweises auf die Patenterteilung: **18.05.1983**
(21) Anmeldenummer: 81200448.9
(22) Anmeldetag: 23.04.1981
(51) Int. Cl.: F41D 10/38

(54) **Munitionskanal**
Ammunition canal
Canal de munition

(30) Priorität: 04.06.1980 CH 4319/80
(43) Veröffentlichungstag der Anmeldung: 09.12.1981
(73) Patentinhaber: Werkzeugmaschinenfabrik Oerlikon-Bührle AG, 8050 Zürich (CH)
(72) Erfinder: Jenny, Erich, CH-8603 Schwerzenbach (CH)

## Beschreibung

Die Erfindung betrifft einen Munitionskanal zum Zuführen der Munition zu einer um eine Elevationsachse (E) schwenkbare Waffe (4), mit zwei Endteilen, von denen der eine mit der Waffe (4) schwenkbar ist, mit einer Mehrzahl von zwischen den beiden Endteilen schwenkbar angeordneten Lamellen (L₁-Lₙ), durch welche zug-und torsionsfedernde Elemente geführt sind.

Bei einem bekannten Munitionskanal dieser Art (GB-A-583410) weisen die nebeneinander angeordneten Lamellen ineinandergreifende Vorsprünge bzw. Vertiefungen auf, über welche die Lamellen bajonettverschlussartig aufeinandergelagert sind. Zudem sind die Lamellen über zwei durchgehende flexible, federnd angeordnete bzw. als Feder ausgebildete Elemente miteinander verbunden.

Nachteil dieser bekannten Anordnung ist der komplizierte Aufbau der einzelnen Lamellen.

Die Erfindung, wie sie in den Ansprüchen gekennzeichent ist, löst die Aufgabe, einfache, leicht herzustellende Lamellen zu schaffen.

Diese Aufgabe wird dadurch gelöst, dass die Lamellen (L₁-Lₙ) auf einer an den beiden Endteilen schwenkbar befestigten, zur Elevationsachse koaxialen Welle (5), schwenkbar gelagert sind und dass die Elemente (13) im gleichen radialen Abstand von der Welle (5) angeordnet sind.

In der Zeichnung sind zwei Ausführungsbeispiele der Erfindung dargestellt und im folgenden näher beschrieben. Es zeigen:
Fig. 1 ein erstes Ausführungsbeispiel eines Munitionskanals in Seitenansicht in einer der maximalen Elevation entsprechenden Stellung;
Fig. 2 den Munitionskanal nach Fig. 1 in Ansicht und teilweise im Schnitt;
Fig. 3 eine Lamelle des Munitionskanals im Detail;
Fig. 4 einen Teilschnitt nach Linie IV-IV in Fig. 3;
Fig. 5 ein weiteres Ausführungsbeispiel des Munitionskanals, vereinfacht dargesellt, und
Fig. 6 zwei Beispiele für Elemente zur Verbindung einzelner Lamellen des Munitionskanals.

In Fig. 1 und 2 ist ein Munitionskanal 1 dargestellt, dessen Endteile durch eine Wand 2 einerseits und durch eine drehbar gelagerte Scheibe 3 anderseits gebildet sind. Die Wand 2 ist in nicht näher dargestellter Weise beispielsweise mit einem Patronenmagazin oder mit einem weiteren, zum Magazin führenden Kanalabschnitt verbunden. Die Scheibe 3 ist mit einer Waffe 4 verbunden und mit dieser um eine Elevationsachse E schwenkbar.

Koaxial zur Elevationsachse E der Waffe ist eine Welle 5 in der Wand 2 befestigt und in der Scheibe 3 gelagert. Der Munitionskanal 1 ist durch eine Mehrzahl von Lamellen L, bis L_{"} gebildet, die mit ihren Öffnungen 6 auf der Welle 5 schwenkbar gelagert sind. Die Lamellen L₁ bis Lₙ, deren Form am besten aus Fig. 3 ersichtlich ist, sind jeweils mit einer Durchtrittsöffnung 7 für die Munition versehen. Auf einem gemeinsamen Radius R um die Achse der Öffnung 6 sind drei Paar Öffnungen 10 in den Lamellen L angefertigt, von denen je ein Paar auf jeder Seite der Öffnung 6 im unteren Bereich 11 der Lamelle angeordnet sind, während sich das dritte Paar im oberen Bereich 12 der Lamelle L befindet.

Durch die einander entsprechenden Öffnungen 10 aller Lamellen L, bis L_{"} werden elastische Elemente 13 geführt, die an den Endteilen, d.h. an der Wand 2 sowie an der schwenkbaren Scheibe 3 in nicht näher dargestellter Weise befestigt sind.

Die Durchtrittsöffnung 7 der Lamelle L ist gemäss Fig. 3 im mittleren Bereich erweitert und mit einer axialen Führungsfläche 8 für Patronengurte versehen. Die Führungsfläche 8 sorgt dafür, dass die Patronenspitze nie die Lamellen touchiert. Die Führungsfläche 8 (Fig. 4) ist durch ein Stück Material gebildet, das eine grössere Härte aufweist als die Patronengurte selber. Mit Vorteil wird ein Stück vom gehärteten Stahl in das Material der Lamellen, die beispielsweise aus Kunststoff hergestellt werden, eingegossen.

Die Wand 2 ist mit einer Eintrittsöffnung 14 (Fig. 1) versehen, deren Längsachse mit Vorteil unter einem ungefähr dem mittleren Elevationswinkel entsprechenden Ausgangswinkel zur horizontalen Ebene geneigt ist. Aus Fig. 2 ist die Stellung der ersten Lamelle L_{I} ersichtlich, deren Durchtrittsöffnung 7 praktisch dauernd unter dem gleichen Ausgangswinkel geneigt ist wie die in Fig. 2 nicht dargestellte Eintrittsöffnung 14. Die Befestigungspunkte für die Elemente 13 an der Wand 2 entsprechen der Anordnung der Öffnungen 10 für eine unter gleichem Ausgangswinkel geneigte Lamelle L.

Die Scheibe 3 ist mit einer Austrittsöffnung 15 versehen (Fig. 1), deren Form der Durchtrittsöffnung 7 der Lamellen L entspricht. Der Verteilung der Öffnungen 10 gegenüber der Durchtrittsöffnung 7 einer Lamelle L entsprechend sind auch die Befestigungspunkte für die Elemente 13 an der Scheibe 3 gegenüber der Austrittsöffnung 15 verteilt, alle im gleichen Abstand von der Elevationsachse angeordnet.

Die Scheibe 3 ist zusammen mit der um die Elevationsachse E verschwenkbaren Waffe 4 in beiden Drehrichtungen verschenkbar. Über die Elemente 13 wird die Verschwenkung der Scheibe 3 auf die Lamellen Lₙ, Lₙ₋₁ ... bis L₁ übertragen, wobei die Durchtrittsöffnung 7 der letzten Lamelle L_{"} jeweils praktisch unter dem gleichen Winkel geneigt wird wie die Austrittsöffnung 15 der Scheibe 3. Damit die der jeweiligen Elevation der Waffe 4 entsprechende Verschwenkung gleichmässig auf alle Lamellen Lₙ₋₁, Lₙ₋₂ usw. übertragen wird, sind die Elemente 13 vorzugsweise im ganzen Bereich elastisch bzw. zug- und torsionsfedernd ausgebildet; beispielsweise können Gummibänder oder -schläuche, vorgespannte Zug-und Torsionsfedern usw. als Elemente 13 verwendet werden (Fig. 6). Allerdings können auch bisher bekannte flexible Mittel erfindungsgemäss elastisch zwischen den Endteilen des Munitionskanals vorgespannt werden, wie es in Fig. 5 schematisch dargestellt ist. Mit 13a ist der flexible, mit 13b der elastische Befestigungsteil der Elemente 13 bezeichnet.

In Fig. 2 ist eine der maximalen Elevation entsprechende extreme Verschwenkung der letzten Lamelle Lₙ um einen Winkel a gegenüber der ersten Lamelle L, dargestellt; eine der minimalen Elevation entsprechende extreme Verschwenkung derselben um einen Winkel ß in der anderen Drehrichtung ist strichpunktiert angedeutet.

Bei Verschwenkung der Scheibe 3 werden die durch die Öffnungen 10 einzelner Lamellen L geführten elastischen Elemente 13 in der Länge gespannt und auf einem virtuellen Zylindermantel mit Radius R schraubenförmig gewunden (vgl. Fig. 1). Dabei wird die Verschwenkung gleichmässig auf alle Lamellen L_{I} bis Lₙ übertragen.

Beim dargestellten Ausführungsbeispiel werden 30 Lamellen L verwendet. Beim Elevationsbereich von -5° bis +85° wurde ein Ausgangswinkel von 30° gewählt.

Die erfindungsgemässe Wahl des Ausgangswinkels bringt wesentliche Vorteile. So wird eine Patronenzuführung auf engstem Raum, d.h. bei der minimal notwendigen Kanallänge realisiert. Der notwendige Abstand beider Endteile des Munitionskanals (Wand 2, Scheibe 3) hängt nämlich von der Verwindbarkeit der Patronengurte ab. Es ist beispielsweise durchaus möglich, den Ausgangswinkel einem extremen Elevationswinkel (z.B. -5°) anzupassen und die Lamellen L, bis Lₙ nur in einer Drehrichtung zu verschwenken. Der dabei notwendige von der Verwindbarkeit des Gurtes abhängige Abstand beider Endteile konnte durch die erfindungsgemässe Wahl des Ausgangswinkels halbiert werden, da die Verwindbarkeit der Patronengurte in beiden Drehrichtungen optimal ausgenützt wird. Da die Verwindbarkeit in beiden Drehrichtungen jeweils etwas unterschiedlich ist, weicht auch der Ausgangswinkel etwas vom mittleren Elevationswinkel ab (30° anstatt 40°).

Beim in Fig. 1 und 2 dargestellten Ausführungsbeispiel sind drei Paar Elemente 13 vorgesehen. Es können allerdings nur drei einzelne oder gar eine andere Anzahl Elemente 13 gewählt werden, je nach Elastizität der verwendeten Elemente 13, wobei auf gleichmässige Kräfteübertragung bzw. auf günstige Beanspruchung der Lamellen zu achten ist. Dadurch, dass alle Elemente 13 im gleichen radialen Abstand von der Welle 5 angeordnet sind, wird für eine gleichmässige Beanspruchung der einzelnen Elemente 13 gesorgt.

## Patentansprüche

1. Munitionskanal zum Zuführen der Munition zu einer um eine Elevationsachse (E) schwenkbare Waffe, mit zwei Endteilen, von denen der eine mit der Waffe (4) schwenkbar ist, mit einer Mehrzahl von zwischen den beiden Endteilen schwenkbar angeordneten Lamellen (L₁-Lₙ). durch welche zug- und torsionsfedernde Elemente (13) geführt sind, dadurch gekennzeichent, dass die Lamellen (L₁-Lₙ) auf einer an den beiden Endteilen schwenkbar befestigten, zur Elevationsachse koaxialen Welle (5) schwenkbar gelagert sind und dass die Elemente (13) im gleichen radialen Abstand von der Welle (5) angeordnet sind.

2. Munitionskanal nach Anspruch 1, dadurch gekennzeichnet, dass mindestens drei Elemente (13) vorhanden sind.

3. Munitionskanal nach Anspruch 2, dadurch gekennzeichnet, dass die Elemente (13) durch Gummibänder gebildet sind.

4. Munitionskanal nach Anspruch 1, mit einer dem einen Endteil zugeordneten Austrittsöffnung (15) und mit einer dem anderen Endteil zugeordneten Eintrittsöffnung (14), dadurch gekennzeichnet, dass die Eintrittsöffnung (14) um einen, dem mittleren Elevationswinkel entsprechenden Winkel zur horizontalen Ebene geneigt ist und dass die Austrittsöffnung (15) aus dieser Ausgangslage durch Verschwenken des Endteiles (3) in beiden Drehrichtungen dem momentanen Elevationswinkel entsprechend verschwenkbar ist.

5. Munitionskanal nach Anspruch 3, bei dem jede Lamelle (L₁-Lₙ) als eine Scheibe mit einer der Munition entsprechenden Durchtrittsöffnung (7) ausgebildet ist, dadurch gekennzeichent, dass jede Lamelle (L₁-Lₙ) eine der Welle (5) entsprechende Öffnung (6) aufweist und mit mindestens drei Öffnungen (10) für die Elemente (13) versehen ist.

6. Munitionskanal nach Anspruch 5, dadurch gekennzeichnet, dass zwei der drei Öffnungen (10) zu einer Seite der Durchtrittsöffnung (7) und zu beiden Seiten der Welle (5) entsprechenden Öffnung angeordnet sind und die dritte Öffnung (10) sich auch der anderen Seite der Durchtrittsöffnung (7) befindet.

## Claims

1. Ammunition channel for the infeed of ammunition to a weapon, which is pivotable about an elevation axis (E), comprising two end portions, one of said end portions being mounted to be pivotable conjointly with the weapon, a plurality of substantially plate-like elements (L_{I}-Lₙ) pivotably arranged between both of said end portions and comprising tension and torsion resilient elements (13) guided through said plate-like elements, characterised in that the plate-like elements (L_{I}-Lₙ) are pivotably mounted upon a shaft (5) mounted coaxially with respect to the elevation axis (E) of the weapon and pivotably secured to both of said end portions and in that the tension and torsion resilient elements (13) are arranged at the same radial spacing from the shaft (5).

2. Ammunition channel according to claim 1, characterised in that at least three of said tension and torsion resilient elements (13) are provided.

3. Ammunition channel according to claim 2, characterised in that said tension and torsion resilient elements (13) comprise elastomeric bands.

4. Ammunition channel according to claim 1, wherein one of said end portions is provided with an outlet opening (15) and the other of said end portions is provided with an inlet opening (14), characterised in that said inlet opening (14) of said end portions is inclined through an angle with respect to a horizontal plane which substantially corresponds to a mean elevation angle of a weapon and in that said outlet opening (15) of said one end portion is pivotable out of a starting position by pivoting said one end portion (3) in both directions of rotation thereof in accordance with the momentary elevation angle of the weapon.

5. Ammunition channel according to claim 3, wherein each of said plate-like elements (L_{I}-Lₙ) comprises a disk member possessing a throughpass opening (7) configured to handle the infeed ammunition, characterised in that each of said plate like elements (L,-Lₙ) is provided with an opening (6) for receiving the shaft (5) and with at least three openings (10) for receiving said tension an torsion resilient elements (13).

6. Ammunition channel according to claim 5, characterised in that two of said three openings for receiving said elements (13) are arranged to one side of said throughpass opening (7) and to both sides of said opening receiving said shaft (5), and in that the third opening (10) is located at another side of said throughpass opening.

## Revendications

1. Canal à munitions pour fournir des munitions à une arme basculant autour d'un axe d'élévation (E), avec deux pièces d'extrémité dont l'une bascule avec l'arme (4), et plusieurs lamelles (L,-Lₙ) disposées de façon basculante entre les deux pièces d'extrémité, et qui sont traversées par des éléments élastiques de traction et de torsion (13), canal caractérisé en ce que les lamelles (L₁-Lₙ) sont fixées de façon basculante aux deux pièces d'extrémité et sont montées basculantes sur un axe (5) coaxial à l'axe d'élévation et en ce que les éléments (13) sont prévus à la même distance radiale de l'axe (5).

2. Canal à munitions selon la revendication 1, caractérisé en ce qu'il comporte au moins trois éléments (13).

3. Canal à munitions selon la revendication 2, caractérisé en ce que les éléments (13) sont constitués par des bandes en caoutchouc.

4. Canal à munitions selon la revendication 1, comportant un orifice de sortie (15) associé à une pièce d'extrémité et un orifice d'entrée (14) associé à l'autre pièce d'extrémité, canal caractérisé en ce que l'orifice d'entrée (14) est incliné par rapport au plan horizontal d'un angle correspondant à l'angle d'élévation moyen et en ce que l'orifice de sortie (15) peut basculer par rapport à cette position de sortie par basculement de la pièce d'extrémité (3) dans les deux sens de rotation en fonction de l'angle d'élévation momentané.

5. Canal à munitions selon la revendication 3 dans lequel chaque lamelle (L₁-Lₙ) est constitu- tée par un disque avec un orifice de passage (7) correspondant aux munitions, canal caractérisé en ce que chaque lamelle (L₁-Lₙ) comporte un trou (6) correspondant à l'axe (5) et est munie d'au moins trois trous (10) pour les éléments (13).

6. Canal à munitions selon la revendication 5, caractérisé en ce que deux des trois trous (10) sont prévus d'un côté de l'orifice de passage (7) et des deux côtés de l'orifice correspondant à l'axe (5), et le troisième trou (10) se trouve de l'autre côté de l'orifice de passage (7).
